# EUROPÄISCHE PATENTSCHRIFT

(11) **EP 0 566 937 B1**
(45) Veröffentlichungstag und Bekanntmachung des Hinweises auf die Patenterteilung: **26.06.1996**
(21) Anmeldenummer: 93105849.9
(22) Anmeldetag: 08.04.1993
(51) Int. Cl.: A47K 1/08

(54) **Bügelförmiger Halte- und Stützgriff**
Bow-form grip
Poignée en forme de cintre

(30) Priorität: 24.04.1992 DE 9205614 U
(43) Veröffentlichungstag der Anmeldung: 27.10.1993
(73) Patentinhaber: EISEN- UND DRAHTWERK ERLAU AKTIENGESELLSCHAFT, D-73431 Aalen (DE)
(72) Erfinder: Speich, Helmut, W-7088 Hüttlingen (DE)
(74) Vertreter: Kohl, Karl-Heinz

(56) Entgegenhaltungen:
- CH-A- 173 676
- CH-A- 593 046
- FR-A- 387 414

## Beschreibung

Die Erfindung betrifft einen bügelförmigen Halte- und Stützgriff nach dem Oberbegriff des Anspruches 1.

Ein bekannter Griff dieser Art (CH-PS 173 676) wird mit rosettenförmig ausgebildeten Schenkelenden an einer Wand verschraubt. Zur Befestigung einer Ablage bzw. Konsole sind am Griffsteg senkrecht abstehende Arme oder an den Schenkelenden eine zum Quersteg parallele Strebe vorgesehen. Die Arme und die Strebe bilden mit der benachbarten Querstrebe eine Einhängeöffnung für die Ablagen. Sie liegen mit einem Rand auf dem Quersteg zur Arretierung auf. Seitlich neben der Ablage sind die Eckbereiche und die Schenkel zum Festhalten für eine Person vorgesehen. Nachteilig ist bei dieser Griffausbildung, daß der betreffenden Person nur die relativ kleinen seitlichen Schenkelbereiche zum Festhalten dienen. Wenn die Person daher plötzlich ausrutscht oder sonst das Gleichgewicht verliert, muß sie ganz bewußt in diesen seitlichen Griffbereich fassen, um sich am Griff festhalten zu können. Da im Gefahrenfall solche Überlegungen kaum angestellt werden, besteht die Gefahr, daß die betreffende Person dann den Griff nicht mehr richtig fassen kann und stürzt. Darüber hinaus sind die Schenkel, da sie senkrecht zur Wand verlaufen, zur Abstützung der Person nicht besonders geeignet. Der am Griffsteg vorgesehene Griffbereich ist zu kurz, um für eine ausreichende Abstützung zu sorgen. Hinzu kommt, daß in den Schalen oder in den Bechern, die in die Aufnahmen eingesetzt werden, vorhandene Gegenstände die Abstützung an den schmalen Halteabschnitten des Griffsteges verhindern.

Es ist auch ein Halte- und Stützgriff bekannt (CH-PS 593 046), der an seinen Schenkeln Schlitze aufweist, in die eine Ablage mit einem bügelartig abgebogenen schmalen Randabschnitt eingehängt werden kann. Die Konsole ist nur an einem Schenkel eingehängt und steht horizontal von ihm ab. Der Quersteg des Griffes verläuft von diesem Schenkel aus schräg nach unten.

Der Erfindung liegt die Aufgabe zugrunde, einen Griff der eingangs genannten Art so auszubilden, daß trotz einer zwischen den Schenkeln des Halte- und Stützgriffes vorgesehenen Ablage eine zuverlässige Abstützung für behinderte, gebrechliche Personen möglich ist.

Diese Aufgabe wird bei einem Halte- und Stützgriff der gattungsbildenden Art erfindungsgemäß mit den kennzeichnenden Merkmalen des Anspruches 1 gelöst.

Infolge der erfindungsgemäßen Ausbildung erstreckt sich die Konsole in Längsrichtung des Griffes zwischen den Schenkeln, wobei die Konsole so angeordnet ist, daß sie vom Quer- bzw. Griffsteg des Griffes einen Abstand hat, so daß eine Grifföffnung gebildet ist, durch die die Person zum Festhalten am Quersteg des Griffes durchgreifen kann. Der gesamte Griffsteg bildet in diesem Fall ein Halteteil, das unmittelbar vor der vor dem Waschbecken oder dergleichen stehenden Person liegt, so daß die Person im Gefahrenfall nur die Hand ausstrecken muß und dann unmittelbar vor sich das Halteteil findet. Bei dem erfindungsgemäßen Griff findet die Person ohne weitere Überlegung am Quersteg einen sicheren Halt, so daß die Gefahr eines Sturzes wesentlich verringert wird. Die gesamte Länge des Griffsteges steht zur Abstützung zur Verfügung. Auf der Konsole abgestellte bzw. abgelegte Gegenstände behindern die jeweiligen Personen beim Erfassen des Griffsteges nicht.

Weitere Merkmale der Erfindung ergeben sich aus den weiteren Ansprüchen, der Beschreibung und den Zeichnungen.

Die Erfindung wird nachstehend anhand einiger in den Zeichnungen dargestellter Ausführungsformen näher erläutert. Es zeigt:
- Fig. 1: einen erfindungsgemäßen Halte- und Stützgriff, der über einem Handwaschbecken und vor einem Spiegel an der Wand befestigt ist,
- Fig. 2: eine zweite Ausführungsform eines erfindungsgemäßen Griffes, der an einer Wand befestigt ist, in Stirnansicht gemäß Pfeil II in Fig. 4
- Fig. 3: den Griff nach Figur 2 in Seitenansicht gemäß Pfeil III in Fig. 2,
- Fig. 4: den Griff nach Figur 2 in Draufsicht nach Pfeil IV in Fig. 2,
- Fig. 5 bis 7: eine dritte Ausführungsform eines erfindungsgemäßen Griffes in Darstellungen entsprechend den Figuren 2 bis 4,
- Fig. 8: eine vierte Ausführungsform eines erfindungsgemäßen Griffes in Vorderansicht,
- Fig. 9: den Griff nach Fig. 8 in einer Ansicht gemäß Pfeil IX in Fig. 8,
- Fig. 10: eine fünfte Ausführungsform eines erfindungsgemäßen Griffes in Vorderansicht,
- Fig. 11: den Griff nach Figur 10 in Seitenansicht gemäß Pfeil XI in Fig. 10,
- Fig. 12: eine weitere Ausführungsform eines erfindungsgemäßen Griffes in Rückansicht,
- Fig. 13: den Griff nach Fig. 12 in Ansicht gemäß Pfeil XIII in Fig. 12,
- Fig. 14: den Griff nach Fig. 12 in Draufsicht,
- Fig. 15 bis 16: jeweils eine weitere Ausführungsform eines Teiles eines erfindungsgemäßen Griffes teilweise in perspektivischer Darstellung und teilweise im Schnitt.

Kranke und gebrechliche Menschen haben häufig keinen sicheren Stand, wenn sie sich am Handwaschbecken waschen oder wenn sie dort gewaschen werden. Dadurch müssen sie sich mit der einen oder beiden Händen an einem Griff festhalten. Hierzu ist gemäß Fig. 1 oberhalb des Handwaschbeckens 1 an einer Wand 2 und vor einem Spiegel 3 ein Halte- und Stützgriff 4 befestigt. Er trägt eine Konsole 5, die mit geringem Abstand vor dem Spiegel 3 senkrecht zu ihm liegt.

Der Griff 4 hat U-Form und ist aus Rohr- oder Stabmaterial hergestellt. Mit seinen Schenkeln 6, 7 steht er senkrecht zur Wand 2, an der er vorzugsweise verschraubt ist (Fig. 3, 4).

Das zwischen den Schenkeln 6, 7 verlaufende Querstück 8 bildet das Griffteil, an dem sich die Person bei Bedarf festhalten kann. Die Eckbereiche 9, 10 des Griffes 4 sind teilkreisförmig gekrümmt, so daß sich die Person nicht am Griff verletzen kann, wenn sie mit der Hand am Griff abrutscht. Der Griff 4 hat vorzugsweise runden Querschnitt.

Die Konsole 5 ist als länglich rechteckige Platte ausgebildet, deren Ränder 11, 12 U-förmig gebogen sind. Diese Enden bzw. Ränder 11, 12 umgreifen teilweise die Schenkel 6, 7 an der Oberseite und liegen im Bereich oberhalb der Ablagefläche der Konsole 5. Die U-förmigen Enden 11, 12 sichern die Konsole 5 gegen Verschieben in Längsrichtung. Die Plattenränder 11, 12 umgreifen die Schenkel 6, 7. An ihrer vom Becken 1 abgewandten oberen Hälfte. Vorzugsweise ist die Breite der Konsole 5 wesentlich kleiner als der lichte Abstand des Griffsteges 8 vom Spiegel 3. Vorteilhaft ist die Breite der Konsole 5 nur halb so lang wie die Länge der Schenkel 6, 7. Dadurch kann der Griffsteg 8 bequem mit der Hand umgriffen werden. Der Abstand, den die Konsole 5 von der Wand 2 bzw. dem Spiegel 3 hat, ist klein, während der Abstand X der Konsole vom Griffsteg 8 bzw. 8a um ein Mehrfaches größer ist. Dadurch kann die Person bequem durch den Spalt X greifen.

Die Ausführungsform nach den Figuren 2 bis 4 unterscheidet sich von der Ausführungsform nach Fig. 1 im wesentlichen dadurch, daß die plattenförmige Konsole 5a mit ihren Schmalseiten 11a an den einander zugewandten Seiten der Schenkel 6a, 7a angeschweißt ist. Die Konsole 5a hat wie die Konsole 5 einen geringen Abstand Y von der Wand 2 und den um ein Mehrfaches größeren Abstand X vom Quersteg 8a des Griffes 4a. Die Konsole hat auch vom Spiegel 3a einen geringen Abstand a.

Die Griffe 4 und 4a können in jeder geeigneten Form mit Schrauben oder Dübeln 14 an der Wand 2 befestigt sein. Vorteilhaft wird an der Wand 2 ein kurzes Befestigungsstück mit der Schraube 14 befestigt, welche das Befestigungsstück axial durchsetzt und mit ihrem Kopf an einem stirnseitigen Abschluß des Befestigungsstückes anliegt. Es hat in der Mantelfläche eine umlaufende Ringnut, die durch gegensinnig geneigte Kegelflächen gebildet wird. Auf das vormontierte Befestigungsstück wird der jeweilige Griffschenkel 6a, 7a geschoben, der rohrförmig ausgebildet ist. Jeder Griffschenkel 6a, 7a hat eine Gewindebohrung für eine Madenschraube, die mit einem kegelförmigen Ende in die Ringnut des Befestigungsstückes eingreift. Beim Einschrauben der Madenschraube wird der jeweilige Griffschenkel 6a, 7a fest mit dem jeweiligen Befestigungsstück verbunden.

Um den Griff auch gegen in Richtung auf den Boden wirkende Kräfte abzustützen, ist an den beiden Schenkeln 6a, 7a jeweils eine Stützlasche oder -strebe 15, 16 vorgesehen, die mit einem vertikalen Rand 17 an der Wand 2 anliegt. Dadurch ist der Griff 4a in seiner waagerechten Lage sicher an der Wand 2 abgestützt.

Die hochkant angeordneten Stützlaschen 15, 16 haben etwa die Form eines gleichschenkligen Dreieckes (Fig. 3), dessen an die Grundseite 18 anschließende Ecken 19, 20 abgeschrägt sind. Mit dem einen Rand 21 ist die Stütze 15 am Schenkel 7a des Griffes 4a und mit dem anderen Rand 17 an der Wand 2 befestigt bzw. abgestützt.

Die Ausführungsform nach den Figuren 5 bis 7 unterscheidet sich im wesentlichen nur dadurch von der zuvor beschriebenen Ausführungsform, daß die Konsole 5b lose auf Auflageleisten 22, 23 der Schenkel 6b, 7b des Griffes 4b aufliegt. Die Auflageleisten sind schmale, in Längsrichtung der Schenkel verlaufende Stege, die senkrecht zu den Stützen 15b, 16b verlaufen und zueinander gerichtet sind. Auf den Leisten 22, 23 liegt die Konsole 5b mit als Saugnapf ausgebildeten Puffern 24, 25 auf. An jeder Ecke der Konsole 5b ist vorzugsweise jeweils ein Puffer vorgesehen (Fig.7). Die Konsole 5b erstreckt sich im wesentlichen über den gesamten lichten Abstand zwischen den Schenkeln 6b, 7b. Durch diese lose Auflage auf den Leisten 22, 23 kann sie bei Bedarf jederzeit einfach und schnell abgenommen werden. Die Stützen 15b, 16b sind gleich ausgebildet wie die Stützen 15, 16 des Griffes 4a. Diese Ausführungsform hat den Vorteil, daß die Konsole 5b aus verschiedenen Materialien, wie Glas, Kunststoff, Plexiglas und dergleichen, bestehen kann. Sie läßt sich außerdem einfach und schnell nach oben abheben. Außerdem kann die Konsole 5b quer zu ihrer Längsrichtung, z.B. zur Vergrößerung des Abstandes X oder des Abstandes Y, in unterschiedlicher Lage auf den Auflageleisten 22, 23 befestigt werden.

Bei der Ausführungsform nach den Figuren 8 und 9 sind an den freien Enden 26 der Schenkel 6c, 7c Befestigungsleisten 27, 28 vorgesehen, mit denen der Griff 4c an der Wand befestigt ist. Die Leisten 27, 28 verlaufen senkrecht zu den Schenkeln 6c, 7c und liegen bei montiertem Griff 4c flächig an der Wand an. Die Leisten 27, 28 sind rechteckförmig ausgebildet und haben im Bereich ihrer Enden jeweils eine Öffnung 29 bis 32, durch die zur Befestigung an der Wand Schrauben 33, 34 (Fig. 9) oder dergleichen ragen.

Die plattenförmigen Stützen 15c, 16c sind im wesentlichen gleich ausgebildet wie die Stützen 15, 16 des Griffes 4a nach den Figuren 2 bis 4. Vorzugsweise sind sie etwas länger und erstrecken sich über die ganze Breite der Konsole 5c sowie senkrecht zu den Befestigungsleisten 27, 28. Außerdem ist nur der eine unterhalb der Konsole liegende vordere Eckbereich der Stützen abgeschrägt. Mit ihren rückwärtigen Rändern 17c liegen die Stützen 15c, 16c an den Halteleisten 27, 28 an. Auf diese Weise ist wie bei der zuvor beschriebenen Ausführungsform eine sichere Befestigung und Abstützung des Griffes 4c an der Wand gewährleistet. Im übrigen entspricht die Ausführungsform nach den Figuren 8 und 9 der Ausführungsform nach den Figuren 2 bis 4. Die Konsole 5c kann wie bei der Ausführungsform nach Fig. 1 einfach auf den Schenkeln 6c, 7c festgeklemmt, aber auch einfach nach oben abgehoben werden. Es ist möglich, die Konsole 5c wie beim Ausführungsbeispiel nach den Figuren 5 bis 7 lose auf Auflageleisten anzuordnen, die an den Griffschenkeln 6c, 7c vorgesehen sind.

Der Griff 4d gemäß den Figuren 10 und 11 unterscheidet sich von der zuvor beschriebenen Ausführungsform gemäß Figuren 8 und 9 dadurch, daß zur Abstützung des Griffes 4d an der Wand statt der Stützen 15c, 16c und der Befestigungsleisten 27, 28 Befestigungswinkel 35, 36 vorgesehen sind, deren Dicke etwa der Breite der Befestigungsleisten 27, 28 entspricht.

Die Befestigungswinkel 35, 36 haben in Seitenansicht gemäß Fig. 11 die Form eines gleichschenkligen Dreieckes, das mit seiner Grundseite 37 an der Wand anliegt und durch dessen Spitze 38 der jeweilige Schenkel 6d, 7d des Griffes 4d verläuft. Die Befestigungswinkel 35, 36 erstrecken sich senkrecht zur Wand sowie zu den Schenkeln 6d, 7d, an denen sie befestigt, vorzugsweise angeschweißt sind. Die Konsole 5d ist wie bei der Ausführungsform nach den Figuren 8 und 9 an den einander zugewandten Seiten der Schenkel 6d, 7d des Griffes 4d befestigt. Die Befestigungswinkel 35, 36 sind mit Schrauben oder Dübeln 40, 41 (Fig. 11) an der Wand befestigt. Sie liegen versenkt in Bohrungen 42, 43, die etwa in halber Höhe der oberen bzw. unteren Hälfte der Befestigungswinkel 35, 36 oberhalb bzw. unterhalb der Konsole 5 vorgesehen sind. Im Gegensatz zu den vorigen Ausführungsbeispielen liegt die Stütze nicht nur im Bereich unterhalb, sondern auch im Bereich oberhalb der Konsole. Dadurch ist der Griff 4d auch gegen aufwärts gerichtete Belastungen abgestützt. Bei einer derartigen Belastung werden die unteren Schrauben 41 oder dergleichen nicht oder nur wenig belastet, da die Kräfte über den oberhalb der Konsole 5d liegenden Teil der Befestigungswinkel 35, 36 in die Wand geleitet werden. Da die Befestigungswinkel 35, 36 gleichzeitig auch die Funktion der Stützen der Ausführungsform gemäß den Figuren 8 und 9 übernehmen, zeichnet sich dieses Ausführungsbeispiel durch eine konstruktiv einfache und preisgünstige Ausbildung aus.

Bei der Ausführungsform nach den Figuren 12 bis 14 ist die Konsole 5e ähnlich wie bei der Ausführungsform nach Fig. 1 auf den Schenkeln 6e, 7e des Griffes 4e von oben aufgelegt. Zur Vermeidung einer Längsverschiebung der Platte bzw. Konsole 5e auf dem Griff 4e weist die Konsole 5e U-förmige Ausprägungen 11e, 12e auf, die Aufnahmen für die Schenkel 6e, 7e bilden. Diese Ausprägungen umgreifen die Schenkel mindestens über ihre obere Hälfte, so daß ein sicherer Halt gegeben ist. Die Ausprägungen 11e, 12e sind im Unterschied zur Ausführungsform nach Fig. 1 mit Abstand von den Konsolenrändern vorgesehen. Dadurch sind seitlich neben den Ausprägungen 11e, 12e laschenartige Endstücke 44, 45 gebildet. Sie liegen auf gleicher Höhe wie die eigentliche Ablage 5e' der Konsole, die zwischen den Ausprägungen 11e, 12e gebildet ist.

Die Endstücke 44, 45 haben vorzugsweise jeweils eine zentrale Vertiefung 46, 47, in die ein Zahnputzglas und dergleichen gestellt werden kann. Ferner haben die Endstücke im dargestellten Ausführungsbeispiel jeweils eine Einhängeöffnung 48, 49, in die beispielsweise eine Zahnbürste oder dergleichen gesteckt werden kann. Zur Abstützung an der Wand haben die Schenkel 6e, 7e wie bei den Ausführungsformen nach den Figuren 2 bis 8 an ihrer Unterseite angeformte oder befestigte Halte- und Stützlaschen 15e, 16e, die weitgehend gleich ausgebildet sind wie die Stützen gemäß den Figuren 5 und 6. Die etwa U-förmigen Ausprägungen 11e, 12e sind vorteilhaft so ausgebildet, daß sie unter Klemmung auf den Griffschenkeln 6e, 7e sitzen. Dadurch ist ein Schutz gegen unbeabsichtigtes Abheben der Konsole 5e vom Griff 4e gewährleistet. Die Ausprägungen 11e, 12e sind vorzugsweise an die Umrißform der Griffschenkel 6e, 7e angepaßt, so daß ein sicherer Halt der Konsole erreicht ist.

Die Ausführungsform nach Fig. 15 entspricht weitgehend der Ausführungsform nach Fig. 1 mit dem Unterschied, daß anstelle der abgebogenen Ränder 11, 12 gesonderte Verbindungsteile 50 vorgesehen sind, mit denen die Konsole 5f auf dem Griff 4f gehalten bzw. festgeklemmt wird. Die Konsole 5f ist als ebene Platte ausgebildet, die mit ihren Plattenenden 51 in einen Schlitz 52 einer Aufnahme 53 des Verbindungsteiles 50 gesteckt ist. Die Aufnahme besteht aus zwei zueinander parallelen Schenkeln 54, 55, die über einen Quersteg 56 miteinander verbunden sind. Die im Querschnitt U-förmige Aufnahme 53 ist einstückig mit einem bogenförmig gekrümmten Auflagestück 57 des Verbindungsteiles 50 ausgebildet.

Die Breite des Verbindungsteiles 50 ist gleich der Breite der Platte bzw. Konsole 5f. Das im Querschnitt etwa halbkreisförmige Auflagestück 57 umgreift den Schenkel 6f an seiner oberen Hälfte. Die Plattenenden 51 sind vorteilhaft klemmend in der Aufnahme 53 gehalten, so daß sie nicht unbeabsichtigt in Längsrichtung aus deren Schlitz 52 geschoben werden können. Zur Abstützung an der Wand ist am Griffschenkel 6f sowie am anderen (nicht dargestellten) Griffschenkel jeweils eine Stütze 15f angeschweißt. Sie ist vorzugsweise im wesentlichen gleich ausgebildet wie die zuvor beschriebenen Stützen und stützt sich mit ihrem rückwärtigen Rand 17f an der Wand ab.

Die Ausführungsform nach Fig. 16 unterscheidet sich dadurch von der zuvor beschriebenen Ausführungsform, daß das Verbindungsstück 50g zum verbinden mit dem Schenkel 6g des Griffes 4g ein Rohrstück 57g aufweist, mit dem die Aufnahme 53g sowie die Stütze 15g einstückig ausgebildet sind. Die Aufnahme 53g ist gleich ausgebildet wie die Aufnahme 53f nach Fig. 15.

Das Rohrstück 57g hat an seinem vom Querstück 8g des Griffes 4g abgewandten Enden einen radial nach innen gerichteten Ringflansch 58, an dem das freie Ende des jeweiligen Griffschenkels 6g in montierter Lage anliegt.

Die Stütze 15g ist als Hohlkörper ausgebildet und dicker als die zuvor beschriebenen Stützen. Die Stütze 15g hat zwei übereinander liegende Längskanäle 59, 60, die sich über die Länge der Stütze erstrecken. Die Ausführungsform zeichnet sich durch eine besonders einfache und kostengünstige Fertigung aus, da das Verbindungsteil 50g und die Stütze 15g einstückig miteinander ausgebildet sind.

Vorzugsweise bestehen die Griffe 4, 4a bis 4g und die Konsolen 5, 5a bis 5g sowie die Verbindungsteile 50, 50g aus Kunststoff. Sie können aber auch aus jedem anderen geeigneten Werkstoff, wie Metall, Plexiglas, Holz und dergleichen bestehen. Diese Teile können auch aus verschiedenen Werkstoffen hergestellt sein. Beispielsweise kann die Konsole aus Glas bestehen, wenn sie wie bei den Ausführungsformen nach den Figuren 15 und 16 über gesonderte Verbindungsteile mit dem Griff verbunden wird.

Da die Konsole 5, 5a bis 5g im Bereich unterhalb der Oberseite des Griffes 4, 4a bis 4g, vorzugsweise in dessen halber Dicke liegt, können die Griffschenkel und -querstücke Anschläge für auf der Konsole abgelegte oder abgestellte Teile bilden.

## Patentansprüche

1. Bügelförmiger Halte- und Stützgriff mit einem Griffsteg und mit Schenkeln, die mit Halteteilen beispielsweise an einer Wand eines Bades oder dergleichen befestigbar sind, und mit einer zwischen den Schenkeln liegenden Konsole,
dadurch gekennzeichnet, daß die Konsole (5, 5a bis 5g) an beiden Schenkeln (6, 7; 6a bis 6g, 7a bis 7e) des Halte- und Stützgriffes derart befestigt ist, daß zwischen der Konsole und dem Griffsteg (8, 8a bis 8g) des Griffes (4, 4a bis 4g) ein Griffspalt (X) zum Durchgreifen mit der Hand besteht.

2. Griff nach Anspruch 1,
dadurch gekennzeichnet, daß die Breite des Griffspaltes (X) größer, vorzugsweise um ein Mehrfaches größer ist als der Abstand (Y), den die Konsole (5, 5a bis 5g) von der benachbarten Wand (2), vorzugsweise einem Spiegel (3), hat.

3. Griff nach Anspruch 1 oder 2,
dadurch gekennzeichnet, daß die Breite der Konsole (5) nur halb so groß ist wie die Länge der Schenkel (6, 7).

4. Griff nach einem der Ansprüche 1 bis 3,
dadurch gekennzeichnet, daß die Konsole (5f, 5g) als ebene Platte ausgebildet ist, die mit ihren Plattenenden (51) in einem Schlitz (52) einer Aufnahme (53, 53g), vorzugsweise klemmend, gehalten ist.

5. Griff nach einem der Ansprüche 1 bis 4,
dadurch gekennzeichnet, daß die Griffschenkel (6a bis 6g, 7a bis 7e) durch jeweils mindestens eine Stütze (15, 16; 15b, 15c, 15e bis 15g; 16b, 16c, 16g; 35, 36) an der Wand (2) abstützbar sind, die vorzugsweise als dreieckförmige Platte ausgebildet und mit einem Rand (17, 17c, 17f) an der Wand (2) abstützbar ist.

6. Griff nach Anspruch 5,
dadurch gekennzeichnet, daß die Stütze (15, 15b, 15c, 15e bis 15g; 16, 16b, 16c, 16e; 35, 36) zumindest im Bereich unterhalb der Konsole (5a bis 5g) vorgesehen ist.

7. Griff nach Anspruch 5 oder 6,
dadurch gekennzeichnet, daß die Stütze (15, 15b, 15c, 15e, 15f; 16, 16b, 16c, 16e; 35, 36) an den Schenkeln (6a bis 6f; 7a bis 7e) des Griffes (4a bis 4g) befestigt, vorzugsweise verschweißt ist.

8. Griff nach einem der Ansprüche 5 bis 7,
dadurch gekennzeichnet, daß die Stütze (15) lösbar mit dem Schenkel (6g) des Griffes (4g) verbunden ist.

9. Griff nach einem der Ansprüche 5 bis 8,
dadurch gekennzeichnet, daß sich die Stütze (35, 36) bis in den Bereich oberhalb des Griffes (4d) erstreckt, daß vorzugsweise die Schenkel (6d, 7d) des Griffes (4d), quer zur Stütze (35, 36) gesehen, durch die Spitze der dreieckförmigen Umriß aufweisenden Stütze verlaufen, und daß vorteilhaft in der oberen und unteren, über die Griffschenkel (6d, 7d) ragenden Hälfte der Stützen (35, 36) Öffnungen (42, 43) für Befestigungsteile (40, 41), wie Schrauben oder Dübel, vorgesehen sind.

10. Griff nach einem der Ansprüche 1 bis 9,
dadurch gekennzeichnet, daß die Konsole (5b) mit ihren Enden, vorzugsweise unter Zwischenlage von Puffern (24, 25), auf Halteleisten (22, 23) der Griffschenkel (6b, 7b) aufliegt.

11. Griff nach einem der Ansprüche 1 bis 10,
dadurch gekennzeichnet, daß die Konsole (5, 5e, 5f) mit u-förmig gebogenen Halteabschnitten (11, 12; 11e, 12e; 57) auf den Griffschenkeln (6, 7; 6e, 7e; 6f) aufliegt.

12. Griff nach Anspruch 11,
dadurch gekennzeichnet, daß der Halteabschnitt (11, 12) durch schmale, profilierte Ränder der Konsole (5) gebildet ist.

13. Griff nach Anspruch 11 oder 12,
dadurch gekennzeichnet, daß an die Halteabschnitte (11e, 12e) über die Griffschenkel (6e, 7e) ragende Endstücke (44, 45) der Konsole (5e) anschließen, die vorzugsweise einstückig mit der Konsole (5e) ausgebildet sind und vorzugsweise Vertiefungen (46, 47) und Öffnungen (48, 49) für Gegenstände wie Gläser, Zahnbürsten und dergleichen, haben.

14. Griff nach einem der Ansprüche 1 bis 13,
dadurch gekennzeichnet, daß die Konsole (5f, 5g) über ein gesondertes Verbindungsteil (50, 50g) am Griff (4f, 4g) gehalten ist und vorzugsweise in die schlitzförmige Aufnahme (53, 53g) des Verbindungsteiles (50, 50g) ragt, die vorteilhaft einen u-förmigen Querschnitt hat und mit einem mit den Griffschenkeln (6f, 7f; 6g, 7g) verbundenen Kupplungsstück (57, 57g) des Verbindungsteiles (50, 50g) einteilig ausgebildet ist.

15. Griff nach Anspruch 14,
dadurch gekennzeichnet, daß die Stütze (15g) einteilig mit dem Verbindungsteil (50g) ausgebildet ist.

16. Griff nach Anspruch 14,
dadurch gekennzeichnet, daß das Kupplungsstück (57) den bügelartigen Halteabschnitt bildet, der auf den Schenkeln (6f) des Griffes (4f) aufliegt.

17. Griff nach Anspruch 14,
dadurch gekennzeichnet, daß das Kupplungsstück (57g) ein Rohrstück ist, in das die Griffschenkel (6g) ragen und das vorzugsweise einstückig mit den Stützen (15g) ausgebildet ist.

## Claims

1. A stirrup-shaped holding and supporting grip having a crosspiece and arms which are fixable to a wall of a bath or the like by means of holding members, and having a shelf arranged between the arms, characterised in that the shelf (5, 5a to 5g) is fixed to both arms (6, 7; 6a to 6g, 7a to 7e) of the holding and supporting grip in such a manner that a gap (X) is formed between the shelf and the crosspiece (8, 8a to 8g) of the grip (4, 4a to 4g) to enable one's hand to pass through.

2. A grip according to claim 1, characterised in that the width of the gap (X) is greater, preferably by a multiple, than the distance (Y) between the shelf (5, 5a to 5g) and the adjacent wall (2), preferably a mirror (3).

3. A grip according to claim 1 or 2, characterised in that the width of the shelf (5) is only half as great as the length of the arms (6, 7).

4. A grip according to any one of claims 1 to 3, characterised in that the shelf (5f, 5g) is formed as a flat plate, the ends (51) of which are held in a slot (52) of a mounting (53, 53g), preferably in a clamped manner.

5. A grip according to any one of claims 1 to 4, characterised in that the arms (6a to 6g, 7a to 7e) are each supportable on the wall (2) by at least one support (15, 16; 15b, 15c, 15e to 15g; 16b, 16c, 16g; 35, 36) preferably formed as a triangular plate and supportable on the wall (2) by one edge (17, 17c, 17f).

6. A grip according to claim 5, characterised in that the support (15, 15b, 15c, 15e to 15g; 16b, 16c, 16g; 35, 36) is provided at least in the region below the shelf (5a to 5g).

7. A grip according to claim 5 or 6, characterised in that the support (15, 15b, 15c, 15e, 15f; 16b, 16c, 16g; 35, 36) is fixed, preferably welded to the arms (6a to 6f; 7a to 7e) of the grip (4a to 4g).

8. A grip according to any one of claims 5 to 7, characterised in that the support (15) is detachably connected to the arm (6g) of the grip (4g).

9. A grip according to any one of claims 5 to 8, characterised in that the support (35, 36) extends into the region above the grip (4d), in that the arms (6d, 7d) of the grip (4d) preferably extend through the tip of the triangular support, viewed transversely to the support (35, 36), and in that openings (42, 43) for fixing members (40, 41), such as screws or wall plugs, are preferably provided in the upper and lower halves of the supports (35, 36), the said halves projecting beyond the arms (6d, 7d).

10. A grip according to any one of claims 1 to 9, characterised in that the ends of the shelf (5b) rest on retaining strips (22, 23) of the arms (6b, 7b), preferably with the interposition of pads (24, 25).

11. A grip according to any one of claims 1 to 10, characterised in that the shelf (5, 5e, 5f) rests on the arms (6, 7; 6e, 7e; 6f) by means of U-shaped retaining portions (11, 12; 11e, 12e; 57).

12. A grip according to claim 11, characterised in that the retaining portion (11, 12) is formed by narrow, profiled edges of the shelf (5).

13. A grip according to claim 11 or 12, characterised in that end pieces (44, 45) of the shelf (5e) project beyond the arms (6e, 7e) and adjoin the retaining portions (11e, 12e), are preferably formed in one piece with the shelf (5e) and preferably have recesses (46, 47) and openings (48, 49) for objects such as glasses, toothbrushes and the like.

14. A grip according to any one of claims 1 to 13, characterised in that the shelf (5f, 5g) is held on the grip (4f, 4g) by a separate connecting part (50, 50g) and preferably projects into the slot-type mounting (53, 53g) of the connecting part (50, 50g), the slot-type mounting (53, 53g) preferably having a U-shaped cross-section and being formed in one piece with a coupling member (57, 57g) of the connecting part (50, 50g), the coupling member (57, 57g) being connected to the arms (6f, 7f; 6g, 7g).

15. A grip according to claim 14, characterised in that the support (15g) is formed in one piece with the connecting part (50g).

16. A grip according to claim 14, characterised in that the coupling member (57) forms the stirrup-type retaining portion resting on the arms (6f) of the grip (4f).

17. A grip according to claim 14, characterised in that the coupling member (57g) is a tubular member into which the arms (6g) project and which is preferably formed in one piece with the supports (15g).

## Revendications

1. Poignée de maintien et d'appui en force d'arceau comprenant une barre de prise et des branches qui peuvent être fixées par exemple à une paroi d'une salle de bains ou analogue à l'aide d'organes de fixation, et une console placée entre les branches,
caractérisée en ce que la console (5, 5a à 5g) est fixée aux deux branches (6, 7 ; 6a à 6g, 7a à 7e) de la poignée de maintien et d'appui de telle manière qu'il subsiste entre la console et la barre (8, 8a à 8g) de la poignée (4, 4a à 4g) une fente de prise (X) donnant passage à la main.

2. Poignée selon la revendication 1,
caractérisée en ce que la largeur de la fente de prise (X) est supérieure, de préférence plusieurs fois supérieure, à la distance (Y) dont la console (5, 5a à 5g) est espacée de la paroi (2) adjacente, qui est de préférence un miroir (3).

3. Poignée selon la revendication 1 ou 2,
caractérisée en ce que la largeur de la console (5) n'est que de la moitié de la longueur des branches (6, 7).

4. Poignée selon une des revendications 1 à 3,
caractérisée en ce que la console (5f, 5g) est constituée par une plaque plane qui est maintenue, de préférence avec coincement, par ses extrémités (51) dans une fente (52) d'un réceptacle (53, 53g).

5. Poignée selon une des revendications 1 à 4,
caractérisée en ce que les branches (6a à 6g, 7a à 7e) de la poignée peuvent prendre appui contre la paroi (2) au moyen d'au moins un étai (15, 16 ; 15b, 15c, 15e à 15g ; 16b, 16c, 16g ; 35, 36) qui est de préférence constitué par une plaque triangulaire et peut prendre appui contre la paroi (2) par un bord (17, 17c, 17f).

6. Poignée selon la revendication 5,
caractérisée en ce que l'étai (15, 15b, 15c, 15e à 15g ; 16, 16b, 16c, 16e ; 35, 36) est prévu au moins dans la région située au-dessous de la console (5a à 5g).

7. Poignée selon la revendication 5 ou 6,
caractérisée en ce que l'étai (15, 15b, 15c, 15e, 15f ; 16, 16b, 16c, 16e ; 35, 36) est fixé, de préférence soudé, aux branches (6a à 6f ; 7a à 7e) de la poignée (4a à 4g).

8. Poignée selon une des revendications 5 à 7,
caractérisée en ce que l'étai (15) est relié de façon démontable à la branche (6g) de la poignée (4g).

9. Poignée selon une des revendications 5 à 8,
caractérisée en ce que l'étai (35, 36) se prolonge jusque dans la région située au-dessus de la poignée (4d), en ce que les branches (6d, 7d) de la poignée (4d), considéré transversalement à l'étai (35, 36), s'étendent à travers les pointes de l'étai qui présente un contour triangulaire et en ce qu'il est prévu avantageusement dans la moitié supérieure et la moitié inférieure des étais (35, 36) qui débordent au-delà des branches (6d, 7d) de la poignée, des ouvertures (42, 43) pour le passage d'organes de fixation (40, 41) tels que des vis ou chevilles.

10. Poignée selon une des revendications 1 à 9,
caractérisée en ce que la console (5b) est appuyée par ses extrémités, et de préférence avec interposition de tampons (24, 25) sur des nervures de retenue (22, 23) des branches (6b, 7b) de la poignée.

11. Poignée selon une des revendications 1 à 10,
caractérisée en ce que la console (5, 5e, 5f) est appuyée sur les branches (6, 7 ; 6e, 7e ; 6f) de la poignée par des segments de retenue (11, 12 ; 11e, 12e ; 57) recourbés en forme de U.

12. Poignée selon la revendication 11,
caractérisée en ce que le segment de retenue (11, 12) est formé par des bords étroits, profilés, de la console (5).

13. Poignée selon la revendication 11 ou 12,
caractérisée en ce qu'aux segments de retenue (11e, 12e), se raccordent des segments terminaux (44, 45) de la console (5e) qui font saillie au-delà des branches (6e, 7e) de la poignée, et qui sont de préférence formés en une seule pièce avec la console (5e) et ont de préférence des renfoncements (46, 47) et des ouvertures (48, 49) destinées à recevoir des objets tels que des verres, brosses à dents et analogues.

14. Poignée selon la revendication 1 ou 13,
caractérisée en ce que la console (5f, 5g) est retenue à la poignée (4f, 4g) à l'aide d'un élément de liaison distinct (50, 50g) et est de préférence engagée dans le réceptacle en forme de fente (53, 53g) de l'élément de liaison (50, 50g), réceptacle qui a avantageusement une section en forme de U et est en une seule pièce avec un élément d'accouplement (57, 57g) de l'élément de liaison (50, 50g) qui est reliée aux branches (6f, 7f ; 6g, 7g) de la poignée.

15. Poignée selon la revendication 14,
caractérisée en ce que l'étai (15g) est formé en une seule pièce avec l'élément de liaison (50g).

16. Poignée selon la revendication 14,
caractérisée en ce que l'élément d'accouplement (57) forme le segment de maintien en forme d'arceau qui est appuyée sur les branches (6f) de la poignée (4f).

17. Poignée selon la revendication 14,
caractérisée en ce que l'élément d'accouplement (57g) est une pièce tubulaire dans laquelle les branches (6g) de la poignée sont engagées et qui est formée de préférence en une seule pièce avec les étais (15g).
